# FASCICULE DE BREVET EUROPEEN

(11) **EP 3 455 011 B1**
(45) Date de publication et mention de la délivrance du brevet: **13.05.2020**
(21) Numéro de dépôt: 17727939.5
(22) Date de dépôt: 10.05.2017
(51) Int. Cl.: B22C 9/04, B22C 9/08, B22D 27/04

(54) **SYSTÈME D'ALIMENTATION POUR ALIMENTER UN MOULE EN MÉTAL FONDU, INSTALLATION ET PROCÉDÉ DE FABRICATION LA METTANT EN OEUVRE**
VERSORGUNGSSYSTEM ZUR VERSORGUNG EINER FORM MIT METALLSCHMELZE SOWIE ANLAGE UND HERSTELLUNGSVERFAHREN ZUR DURCHFÜHRUNG DAVON
SUPPLY SYSTEM FOR SUPPLYING A MOULD WITH MOLTEN METAL, AND FACILITY AND MANUFACTURING METHOD IMPLEMENTING SAME

(30) Priorité: 11.05.2016 FR 1654202
(43) Date de publication de la demande: 20.03.2019
(73) Titulaire: Safran, 75015 Paris (FR); Safran Aircraft Engines, 75015 Paris (FR)
(72) Inventeur: BOHLI, Ramzi, 77550 Moissy-Cramayel (FR); NIANE, Ngadia Taha, 77550 Moissy-cramayel (FR); GRANGE, David, 77550 Moissy-Cramayel (FR); GUERCHE, Didier Maurice Marceau, 77550 Moissy-Cramayel (FR); BOUKERMA, Saïd, 77550 Moissy-cramayel (FR)
(74) Mandataire: Cabinet Beau de Loménie
(86) Numéro de dépôt international: PCT/FR2017/051116
(87) Numéro de publication internationale: WO 2017/194879

(56) Documents cités:
- EP-A1- 2 233 229
- EP-A1- 2 965 838
- CN-A- 105 290 333
- US-B1- 7 231 955

## Description

### Arrière-plan de l'invention

L'invention se rapporte au domaine général de la fabrication de pièces par fonderie. L'invention concerne plus particulièrement, mais non exclusivement, un système d'alimentation pour alimenter en métal fondu un moule pour fabriquer des pièces par fonderie à la cire perdue, notamment en configuration coulée source par gravité.

De façon connue en soi, dans un procédé de fonderie à la cire perdue, on réalise tout d'abord un modèle en cire de la pièce à fabriquer, autour duquel on forme une carapace céramique formant un moule. Un métal fondu est ensuite coulé dans le moule, et on peut réaliser la solidification dirigée du métal pour obtenir, après retrait du moule, la pièce moulée. Ce procédé est avantageux pour fabriquer des pièces métalliques de forme complexe, et permet également d'obtenir des pièces ayant une structure monocristalline, en utilisant par exemple un germe ou un conduit sélecteur de grain.

Lorsque le métal liquide remplit le moule par le bas sous l'effet seul de la gravité, on parle de « coulée source » par gravité. Dans ce cas, un système d'alimentation est généralement prévu pour alimenter le moule en métal fondu à partir d'un godet situé plus haut que le moule, et le moule peut être rempli progressivement de bas en haut. En coulée source, la vitesse du front de métal liquide entrant pour la première fois dans le moule au début de la coulée (on parle aussi du « premier jet de métal ») peut être élevée. Dans certains cas, cette vitesse peut atteindre 1,5 m/s. Ce phénomène peut engendrer des fuites, des inclusions de particules arrachées de la carapace céramique dans le moule, et, le cas échéant, la dégradation ou le déplacement d'un noyau présent dans le moule.

On connait des systèmes d'alimentation comprenant un conduit d'alimentation pour acheminer le métal fondu dans un moule, le conduit étant muni d'un coude au niveau duquel il prend un virage suffisamment serré, par exemple à 90°, pour réduire la vitesse du premier jet de métal avant son arrivée dans le moule. Ces systèmes d'alimentation, bien qu'ils permettent de réduire la vitesse du premier jet, créent de nouveaux problèmes au niveau du coude. En effet, lorsque le premier jet de métal arrive avec une vitesse élevée au niveau du coude, il vient buter sur ce dernier en provoquant une surpression que l'on qualifie couramment de coup de bélier. Ce phénomène peut provoquer le décrochage de particules céramiques au niveau du coude, et fragiliser le système d'alimentation qui peut alors être sujet à des fuites de métal fondu.

US7231955 B1 et CN105290333 A divulguent des systèmes d'alimentation pour acheminer un métal fondu dans une pluralité de moules.

Il existe donc un besoin pour disposer d'un système d'alimentation pour acheminer un métal fondu dans un moule, qui ne présente pas les inconvénients précités.

### Objet et résumé de l'invention

La présente invention a donc pour but principal de pallier de tels inconvénients en proposant une installation en matériau céramique pour fabriquer une pluralité de pièces moulées à partir d'un métal fondu, l'installation comprenant :
un conduit vertical surmonté par un godet par lequel un métal liquide est destiné à être introduit dans l'installation, le conduit vertical comprenant un répartiteur à proximité de son extrémité inférieure,
au moins un système d'alimentation pour acheminer le métal fondu destiné à mouler les pièces, chaque système comprenant un canal d'alimentation configuré pour permettre au métal fondu de s'écouler par gravité à l'intérieur dudit canal d'alimentation, ledit canal d'alimentation comprenant une première portion s'étendant dans une première direction à partir du répartiteur, et deux deuxièmes portions s'étendant dans une deuxième direction différente de la première direction, chaque deuxième portion étant disposée en aval de la première portion et étant reliée à la première portion par une jonction, et
au moins deux moules, chaque moule étant relié à une deuxième portion du canal d'alimentation de sorte qu'un métal fondu puisse cheminer depuis le système d'alimentation jusque dans chaque moule.

Le système d'alimentation comprend en outre un canal d'amortissement comprenant une première extrémité débouchant dans la jonction et une deuxième extrémité fermée, ledit canal d'amortissement prolongeant la première portion du canal d'alimentation.

L'installation comprenant un système d'alimentation selon l'invention peut être utilisée pour de la fonderie en configuration coulée source par gravité. En effet, le canal d'alimentation est configuré pour permettre l'écoulement par gravité d'un métal fondu, par exemple en présentant une inclinaison suffisante, pour que le métal puisse ensuite cheminer jusqu'à l'intérieur d'un moule relié par exemple à la deuxième portion du canal d'alimentation. Le moule peut être alimenté depuis une extrémité inférieure de sorte que le métal puisse le remplir de bas en haut. La jonction entre la première et la deuxième portion du canal d'alimentation permet de dévier le premier jet de métal entre les deux portions en vue de le ralentir avant qu'il n'atteigne le moule.

L'invention propose un système d'alimentation remarquable en ce qu'il comprend en outre un canal d'amortissement qui prolonge la première portion du canal d'alimentation. Le canal d'amortissement débouche à une première extrémité dans la jonction du canal d'alimentation, et est borgne (c'est-à-dire fermé, ou obstrué) à une deuxième extrémité. Comme le canal d'amortissement prolonge la première portion du canal d'alimentation, le métal fondu s'écoulera d'abord naturellement dans la première portion du canal d'alimentation, puis dans le canal d'amortissement qu'il viendra remplir, et enfin dans la deuxième portion du canal d'alimentation pour ensuite remplir un moule.

On notera que le canal d'amortissement selon l'invention est vide avant la coulée du métal, c'est-à-dire qu'aucun élément n'est présent à l'intérieur, en particulier le canal d'amortissement est dépourvu de germe (par exemple de germe monocristallin). En particulier, aucun métal n'est présent à l'intérieur de l'installation avant le début de la coulée.

Le canal d'amortissement du système selon l'invention permet d'amortir encore plus le premier jet de métal lorsqu'il arrive au niveau de la jonction. En effet, l'Inventeur a montré à l'aide de simulations que la vitesse du premier jet de métal pouvait être réduite à moins de 0,4 m/s après la jonction en utilisant un système d'alimentation selon l'invention ; alors que dans une configuration équivalente avec un simple coude à 90° à la place du canal d'amortissement, cette vitesse peut atteindre 0,7 m/s. Le canal d'amortissement permet ainsi de réduire l'effet de coup de bélier qui se produisait au niveau de la jonction. Le canal d'alimentation est moins fragilisé et le risque de décrochement de particules céramiques du canal d'alimentation est réduit.

En outre, comme la vitesse d'arrivée du métal est réduite, le remplissage d'un moule relié au système d'alimentation selon l'invention est plus équilibré. Les risques de déport ou de casse d'un noyau éventuellement présent dans le moule sont ainsi réduits.

Enfin, quand le premier jet de métal atteint le canal d'amortissement, il reste au moins en partie piégé à l'intérieur. Ce premier jet de métal transporte généralement des impuretés céramiques et des oxydes dont on cherche à éviter la présence au sein de la pièce moulée. Le canal d'amortissement permet ainsi de réduire la présence de ces éléments indésirables dans la pièce moulée.

Dans un exemple de réalisation, le canal d'alimentation du système d'alimentation peut présenter une section circulaire, la longueur du canal d'amortissement étant égale à au moins deux fois le diamètre du canal d'alimentation. Cette disposition améliore l'effet de piège du premier jet de métal.

Dans un exemple de réalisation, le canal d'amortissement peut comprendre une première portion s'étendant entre la première extrémité et une deuxième portion, ladite deuxième portion s'étendant entre ladite première portion et ladite deuxième extrémité du canal d'amortissement, ladite deuxième portion étant située en contrebas de ladite première portion. Dans cette configuration, la deuxième portion du canal d'alimentation permet d'augmenter l'effet de piège du premier jet de métal. En effet, comme cette deuxième portion est située en contrebas de la première portion, c'est-à-dire en-dessous, le métal sera forcé de rester dans le canal d'alimentation à cause de la gravité. De préférence, la deuxième portion du canal d'amortissement peut s'étendre dans une direction différente de la direction dans laquelle s'étend la première portion du canal d'amortissement.

Dans un exemple de réalisation, la deuxième portion du canal d'amortissement peut s'étendre selon une direction inclinée.

Dans un exemple de réalisation, la deuxième portion du canal d'amortissement du système d'alimentation peut s'étendre selon une direction sensiblement verticale, afin d'augmenter encore le piège du premier jet de métal.

Dans un exemple de réalisation, le canal d'amortissement du système d'alimentation peut présenter une section en demi-cercle.

Dans un exemple de réalisation, la première et la deuxième directions sont orthogonales. Lorsque le canal d'alimentation comprend une seule deuxième portion, la jonction peut par exemple prendre la forme d'un coude avec un angle de 90°. Lorsque le canal d'alimentation comprend deux deuxièmes portions, s'étendant par exemple selon la même direction, la jonction peut prendre la forme d'un « T » ; la barre verticale du T correspondant à la première portion, et la barre horizontale du T correspondant aux deux deuxièmes portions. Cette disposition permet aussi de réduire l'encombrement du système d'alimentation lorsqu'il est intégré dans une installation telle que celle qui sera décrite ci-après.

Dans un exemple de réalisation, la deuxième portion du canal d'alimentation et la première portion du canal d'amortissement sont dans un même plan horizontal.

L'installation peut comprendre en outre au moins deux conduits sélecteurs de grain, chaque conduit sélecteur de grain étant relié à une deuxième portion d'un canal d'alimentation d'une part et à un moule d'autre part. Un conduit sélecteur de grain permet notamment de mouler des pièces qui, après solidification dirigée, présentent une structure monocristalline.

Les moules peuvent être adaptés pour mouler des aubes de turbine de turbomachine aéronautique.

Une telle installation peut être fabriquée en céramique à partir d'un modèle en cire de ladite installation. L'installation peut constituer alors un unique élément en céramique.

L'invention vise enfin un procédé de fabrication d'une pluralité de pièces moulées à partir d'un métal fondu, le procédé comprenant les étapes suivantes :
- le remplissage de moules avec un métal fondu en introduisant un métal fondu dans le godet d'une installation telle que celle présentée précédemment, et
- la solidification dirigée du métal présent dans chaque moule de façon à obtenir la pièce moulée.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 montre une installation pour la fabrication d'une pièce moulée à partir d'un métal fondu,
- les figures 2A et 2B sont des vues agrandies de l'installation de la figure 1 au niveau d'un système d'alimentation,
- les figures 3 et 4 montrent d'autres exemples de systèmes d'alimentation selon l'invention, et
- la figure 5 montre un ordinogramme représentant les principales étapes d'un procédé de fabrication d'une pièce moulée mettant en oeuvre une installation selon l'invention.

### Description détaillée de l'invention

La présente invention va maintenant être décrite dans son application à la fabrication d'aubes de turbine de turbomachine aéronautique par fonderie en coulée source par gravité. La présente invention permet avantageusement de réduire l'inclusion d'impuretés dans la pièce moulée due notamment à une arrivée trop brusque du métal à l'intérieur du système d'alimentation des moules, tout en réduisant également la présence d'oxydes qui peuvent être transportés par le premier jet de métal dans le système d'alimentation.

La figure 1 montre une installation 1 selon l'invention pour la fabrication d'une pièce moulée à partir d'un métal fondu, par un procédé de fonderie du type coulée source par gravité. Pour plus de lisibilité, la figure 1 montre seulement la moitié d'une installation selon l'invention, l'autre partie non représentée étant identique.

Dans le présent exposé, les termes « amont » et « aval » sont définis par rapport au sens d'écoulement de métal fondu au sein de l'installation.

L'installation 1 comprend tout d'abord un godet 2 par lequel un métal liquide peut être introduit dans l'installation 1. Le godet 2 surmonte un conduit central 3 vertical qui comprend un répartiteur 4 à proximité de son extrémité inférieure bouchée. Le répartiteur 4 de forme annulaire autour du conduit central 3 permet de répartir le métal introduit dans l'installation 1 entre une pluralité de systèmes d'alimentation 5. Chaque système d'alimentation 5 peut être muni d'un filtre 6 qui permet d'éliminer une partie des impuretés éventuellement présentes dans le métal liquide entrant dans le système d'alimentation 5. Chaque système d'alimentation 5 est relié par l'intermédiaire de canaux qui seront décrits ultérieurement à des moules 7 par l'intermédiaire de conduits sélecteurs de grain 8. De façon connue en soi, les conduits sélecteurs de grain 8 permettent de réaliser des pièces monocristallines après solidification dirigée. Les moules 7 sont ici adaptés pour fabriquer des aubes de turbine pour turbomachine aéronautique, c'est-à-dire qu'ils ont la forme de telles aubes. On notera que l'installation est ici posée sur une sole 10 horizontale prévue pour supporter l'ensemble de l'installation 1 tout au long du procédé de fabrication qui sera décrit ultérieurement. La sole 10 peut être prévue pour faire germer les premiers grains de métal.

D'amont en aval, un métal liquide peut cheminer dans les parties suivantes sous l'effet de la gravité : le godet 2, le conduit central 3, le répartiteur 4, un système d'alimentation 5, un conduit d'alimentation 8 et un moule 7. Un moule 7 est ainsi rempli de bas en haut, le conduit sélecteur de grain 8 pouvant être relié au moule 7 au niveau d'une partie inférieure du moule 7.

Les figures 2A et 2B montrent de façon plus détaillée un système d'alimentation 5 selon l'invention. Le système d'alimentation 5 comprend un canal d'alimentation 51 agencé pour qu'un métal fondu puisse cheminer par gravité le long du canal 51. Le canal d'alimentation 51 comprend une première portion 51a qui s'étend depuis le répartiteur 4 jusqu'au niveau de la sole 10 selon une première direction A (figure 2B) qui est ici inclinée par rapport à l'horizontale. La première portion 51a du canal d'alimentation 51 présente ici une section circulaire. Dans l'exemple illustré, la première portion 51a du canal d'alimentation 51 n'est pas verticale, c'est-à-dire qu'elle fait un angle différent de 90° avec la surface supérieure de la sole 10.

Le canal d'alimentation 51 comprend en outre deux deuxièmes portions 51b qui sont reliées à l'aval de la première portion 51a au niveau d'une jonction 52. Les deux deuxièmes portions 51b s'étendent selon des directions différentes de la première direction A de la première portion 51a. Dans l'exemple illustré, les deuxièmes portions 51b s'étendent de part et d'autre de la jonction 52 selon une deuxième direction B circonférentielle autour du conduit central 3. Au niveau de la jonction 52, le canal d'alimentation 51 prend ici la forme d'un T, la barre verticale du T correspondant à la première portion 51a et la barre horizontale correspondant aux deux deuxièmes portions 51b du canal d'alimentation 51. Chaque deuxième portion 51b du canal d'alimentation 51 est ensuite reliée par un canal 53 à un conduit sélecteur de grain 8. Dans l'installation illustrée sur cette figure, chaque deuxième portion 51b du canal d'alimentation 51 est reliée à une deuxième portion 51b d'un système d'alimentation 5 voisin de sorte que l'ensemble des deuxièmes portions 51b de l'installation 1 forme un conduit circulaire reposant sur la sole 10 autour du conduit central 3. Les deuxièmes portions 51b du canal d'alimentation 51 présentent ici une section en demi-cercle. Dans une variante non illustrée, chaque deuxième portion 51b du canal d'alimentation peut ne pas être reliée à une deuxième portion 51b d'un système d'alimentation 5 voisin.

Selon l'invention, le système d'alimentation 5 comprend en outre un canal d'amortissement 54 qui prolonge la première portion 51a du canal d'alimentation 51 au niveau de la jonction 52. Le canal d'amortissement 54 débouche à une première extrémité 54a (figure 2B) dans la jonction 52, et est borgne ou obstrué à une deuxième extrémité 54b. Dans l'exemple illustré, le canal d'amortissement 54 présente une section en demi-cercle de rayon R ayant une portion plate prévue pour reposer sur la sole 10. Pour conserver une section constante entre le canal d'alimentation et le canal d'amortissement, le rayon R peut être tel que ${R}_{_} = \left({d}_{_}/2\right) \sqrt{2} .$

Le canal d'amortissement 54 s'étend selon une direction C qui est ici horizontale. Les directions A, B et C des portions 51a, 51b et du canal 54 sont les directions qu'ils suivent à proximité immédiate de la jonction 52. Dans cet exemple, les projections des directions A et C sur la sole 10 sont confondues, et les directions B et C sont orthogonales entre elles au niveau de la jonction 52.

On notera que le fait que le canal d'amortissement 54 prolonge la première portion 51a du canal d'alimentation 51 ne signifie pas nécessairement que les directions A et C sont identiques. Le prolongement de la première portion 51a par le canal d'amortissement 54 permet au premier jet de métal fondu de se diriger vers le canal d'amortissement 54 lorsqu'il pénètre dans le système d'alimentation 5.

Le trajet d'un métal liquide à l'intérieur de l'installation 1 est représenté schématiquement par des flèches pleines sur la figure 2A.

La figure 3 montre un système d'alimentation 5' selon un autre mode de réalisation de l'invention. Comme précédemment, le système d'alimentation 5' comprend un canal d'alimentation 151 doté d'une première portion 151a prolongée à l'aval par un canal d'amortissement 154 et de deux deuxièmes portions 151b. La première portion 151a et les deux deuxièmes portions 151b se rejoignent au niveau d'une jonction 152. Le canal d'amortissement 154 débouche également à sa première extrémité 154a dans la jonction 152 et est borgne ou fermé à sa deuxième extrémité 154b. Dans cet exemple, le canal d'alimentation 151 et le canal d'amortissement 154 ne sont pas supportés par la sole 10 et présentent chacun une section circulaire de diamètre d. La première portion 151a du canal d'alimentation 151 s'étend selon une première direction A horizontale, et le canal d'amortissement 154 s'étend selon une direction C qui est confondue avec la direction A. Les deux deuxièmes portions 151b du canal d'alimentation 151 s'étendent quant à elles de part et d'autre de la jonction 152 selon une deuxième direction B horizontale qui est orthogonale à la direction A au niveau de la jonction 152. Dans cet exemple de réalisation, la longueur L du canal d'amortissement 154 peut être égale au moins à deux fois le diamètre d du canal d'amortissement 154, ce qui permet de conserver une section constante entre le canal d'amortissement 154 et le canal d'alimentation 151.

La figure 4 montre un système d'alimentation 5" selon encore un autre mode de réalisation de l'invention. Comme précédemment, le système d'alimentation 5" comprend un canal d'alimentation 251 doté d'une première portion 251a prolongée à l'aval par un canal d'amortissement 254 et de deux deuxièmes portions 251b. La première portion 251a et les deux deuxièmes portions 251b se rejoignent au niveau d'une jonction 252. Le canal d'amortissement 254 débouche également à sa première extrémité 254a dans la jonction 252 et est borgne à sa deuxième extrémité 254b. Les deux deuxièmes portions 251b du canal d'alimentation 251 s'étendent de part et d'autre de la jonction 252 selon une deuxième direction B horizontale qui est orthogonale à la direction A au niveau de la jonction 252.

Dans cet exemple, le canal d'amortissement 254 comprend deux portions 254c et 254d, alors que les canaux 54 et 154 précédemment décrits comprennent une unique portion. La première portion 254c s'étend entre la première extrémité 254a et la deuxième portion 254d ; et la deuxième portion 254d s'étend entre la première portion 254c et la deuxième extrémité 254d du canal d'amortissement 254. La première portion 254c du canal d'amortissement 254 s'étend selon une première direction A horizontale, et la première portion 251a du canal d'alimentation 251 s'étend selon une direction C confondue ici avec la direction A. La deuxième portion 254d du canal d'amortissement 254 s'étend quant à elle selon une direction D qui est ici verticale pour que cette deuxième portion 254d se trouve en contrebas de la première portion 254c. Cette disposition permet d'augmenter encore l'effet de piège du premier jet de métal grâce à la gravité. Dans cet exemple, la deuxième extrémité 254b du canal d'amortissement 254 se situe au niveau de la sole 10 de sorte que le canal d'amortissement 254 repose sur la sole 10. On notera que la direction D peut ne pas être verticale et simplement inclinée, toutefois l'effet maximal de piège du premier jet de métal est obtenu pour une direction verticale. Dans cet exemple, les canaux d'alimentation 251 et d'amortissement 254 présentent une section circulaire de diamètre d. La longueur L de la première portion 254c du canal d'amortissement 254 peut être supérieure ou égale à deux fois le diamètre d.

On notera que dans tous les exemples précédents, le canal d'alimentation 51, 151, 251 comprend deux deuxièmes portions 51b, 151b, 251b, mais pourrait en comprendre seulement une, voire plus de deux.

L'installation 1 qui a été décrite précédemment peut être réalisée entièrement en matériau céramique, par exemple par un procédé de fonderie à la cire perdue. De façon connue en soi, un modèle de l'installation 1 en cire doit tout d'abord être fabriqué. Puis, ce modèle en cire est recouvert d'une carapace de céramique par trempes successives dans une barbotine adéquate (trempe/stucage). La céramique est ensuite cuite et la cire retirée pour obtenir l'installation 1 en matériau céramique.

La figure 5 illustre les principales étapes d'un procédé de fabrication d'une pièce moulée à partir d'un métal fondu mettant en œuvre une installation 1 telle que celle décrite précédemment. La première étape E1 du procédé consiste à remplir les moules 8 de l'installation 1 en versant un métal fondu dans l'installation. Pour ce faire, on peut verser le métal directement dans le godet 2 de l'installation 1, et il pourra cheminer par gravité jusqu'à remplir les moules 8.

La deuxième étape E2 consiste à réaliser la solidification dirigée du métal présent dans le moule, de façon à obtenir la pièce moulée. La solidification dirigée est réalisée dans un four adapté dans lequel on place l'installation. Le four permet de contrôler la croissance des grains cristallisés, afin d'obtenir par exemple des pièces monocristallines. Une fois la pièce solidifiée, on peut la décocher et procéder à des usinages de finition.

## Revendications

1. Installation (1) en matériau céramique pour fabriquer une pluralité de pièces moulées à partir d'un métal fondu, l'installation comprenant :
un conduit vertical (3) surmonté par un godet (2) par lequel un métal liquide est destiné à être introduit dans l'installation, le conduit vertical comprenant un répartiteur (4) à proximité de son extrémité inférieure,
au moins un système d'alimentation (5 ; 5' ; 5") pour acheminer le métal fondu destiné à mouler les pièces, chaque système comprenant un canal d'alimentation (51 ; 151 ; 251) configuré pour permettre au métal fondu de s'écouler par gravité à l'intérieur dudit canal d'alimentation, ledit canal d'alimentation comprenant une première portion (51a ; 151a ; 251a) s'étendant dans une première direction (A) à partir du répartiteur, et deux deuxièmes portions (51b ; 151b ; 251b) s'étendant dans une deuxième direction (B) différente de la première direction, chaque deuxième portion étant disposée en aval de la première portion et étant reliée à la première portion par une jonction (52 ; 152 ; 252), et
au moins deux moules (7), chaque moule étant relié à une deuxième portion (51b ; 151b ; 251b) du canal d'alimentation (51 ; 151 ; 251) de sorte qu'un métal fondu puisse cheminer depuis le système d'alimentation jusque dans chaque moule,
**caractérisé en ce que** le système d'alimentation comprend en outre un canal d'amortissement (54 ; 154 ; 254) comprenant une première extrémité (54a ; 154a ; 254a) débouchant dans la jonction et une deuxième extrémité (54b ; 154b ; 254b) fermée, ledit canal d'amortissement prolongeant la première portion (51a ; 151a ; 251a) du canal d'alimentation.

2. Installation selon la revendication 1, dans laquelle le canal d'alimentation (151) du système d'alimentation (5") présente une section circulaire, la longueur (L) du canal d'amortissement étant supérieure ou égale à deux fois le diamètre (d) du canal d'alimentation.

3. Installation selon l'une quelconque des revendications 1 et 2, dans laquelle le canal d'amortissement (254) comprend une première portion (254c) s'étendant entre la première extrémité (254a) et une deuxième portion (254d), ladite deuxième portion s'étendant entre ladite première portion et ladite deuxième extrémité (254b) du canal d'amortissement, ladite deuxième portion étant située en contrebas de ladite première portion.

4. Installation selon la revendication 3, dans laquelle la deuxième portion (254d) du canal d'amortissement (254) du système d'alimentation (5") s'étend selon une direction (D) inclinée.

5. Installation selon la revendication 3, dans laquelle la deuxième portion (254d) du canal d'amortissement du système d'alimentation (5") s'étend selon une direction (D) verticale.

6. Installation selon l'une quelconque des revendications 1 à 5, dans lequel le canal d'amortissement (54) du système d'alimentation (5) présente une section en demi-cercle.

7. Installation selon l'une quelconque des revendications 1 à 6, dans lequel la première (A) et la deuxième (B) directions sont orthogonales.

8. Installation (1) selon l'une quelconque des revendications 1 à 7, comprenant en outre au moins deux conduits sélecteurs de grain (8), chaque conduit sélecteur de grain étant relié à une deuxième portion (51b ; 151b ; 251b) d'un canal d'alimentation (51 ; 151 ; 251) d'une part et à un moule (7) d'autre part.

9. Installation (1) selon l'une quelconque des revendications 1 à 8, dans laquelle les moules (7) sont adaptés pour mouler des aubes de turbine de turbomachine aéronautique.

10. Procédé de fabrication d'une pluralité de pièces moulées à partir d'un métal fondu, le procédé comprenant les étapes suivantes :
- le remplissage (E1) de moules (7) avec un métal fondu en introduisant un métal fondu dans le godet d'une installation (1) selon l'une quelconque des revendications 1 à 9, et
- la solidification dirigée (E2) du métal présent dans chaque moule de façon à obtenir la pièce moulée.

## Patentansprüche

1. Anlage (1) aus Keramikmaterial zur Herstellung einer Vielzahl von Formteilen aus einer Metallschmelze, wobei die Anlage umfasst:
eine vertikale Leitung (3), über der ein Becher (2) angeordnet ist, durch den ein flüssiges Metall in die Anlage eingebracht werden soll, wobei die vertikale Leitung einen Verteiler (4) in der Nähe ihres unteren Endes umfasst,
wenigstens ein Zuführsystem (5; 5'; 5") zum Befördern der Metallschmelze, welche zum Formen der Teile bestimmt ist, wobei jedes System einen Zuführkanal (51; 151; 251) umfasst, der dazu ausgelegt ist, der Metallschmelze zu ermöglichen, innerhalb des Zuführkanals durch Schwerkraft zu fließen, wobei der Zuführkanal einen ersten Abschnitt (51a; 151a; 251a), der sich in einer ersten Richtung (A) von dem Verteiler aus erstreckt, sowie zwei zweite Abschnitte (51b; 151b; 251b) umfasst, die sich in einer von der ersten Richtung verschiedenen zweiten Richtung (B) erstrecken, wobei jeder zweite Abschnitt stromabwärts des ersten Abschnitts angeordnet ist und mit dem ersten Abschnitt über eine Verbindung (52; 152; 252) verbunden ist, und
wenigstens zwei Formen (7), wobei jede Form mit einem zweiten Abschnitt (51b; 151b; 251b) des Zuführkanals (51; 151; 251) verbunden ist, so dass eine Metallschmelze sich den Weg von dem Zuführsystem bis in jede Form bahnen kann,
**dadurch gekennzeichnet, dass** das Zuführsystem ferner einen Dämpfungskanal (54; 154; 254) umfasst, der ein erstes Ende (54a; 154a; 254a), welches in die Verbindung mündet, sowie ein geschlossenes zweites Ende (54b; 154b; 254b) aufweist, wobei der Dämpfungskanal den ersten Abschnitt (51a; 151a; 251a) des Zuführkanals fortsetzt.

2. Anlage nach Anspruch 1, bei der der Zuführkanal (151) des Zuführsystems (5") einen kreisförmigen Querschnitt aufweist, wobei die Länge (L) des Dämpfungskanals größer als das oder gleich dem Zweifache(n) des Durchmessers (d) des Zuführkanals ist.

3. Anlage nach einem der Ansprüche 1 und 2, bei der der Dämpfungskanal (254) einen ersten Abschnitt (254c) umfasst, welcher sich zwischen dem ersten Ende (254a) und einem zweiten Abschnitt (254d) erstreckt, wobei der zweite Abschnitt sich zwischen dem ersten Abschnitt und dem zweiten Ende (254b) des Dämpfungskanals erstreckt, wobei sich der zweite Abschnitt unterhalb des ersten Abschnitts befindet.

4. Anlage nach Anspruch 3, bei der sich der zweite Abschnitt (254d) des Dämpfungskanals (254) des Zuführsystems (5") in einer geneigten Richtung (D) erstreckt.

5. Anlage nach Anspruch 3, bei der sich der zweite Abschnitt (254d) des Dämpfungskanals des Zuführsystems (5") in einer vertikalen Richtung (D) erstreckt.

6. Anlage nach einem der Ansprüche 1 bis 5, bei der der Dämpfungskanal (54) des Zuführsystems (5) einen halbkreisförmigen Querschnitt aufweist.

7. Anlage nach einem der Ansprüche 1 bis 6, bei der die erste (A) und die zweite (B) Richtung orthogonal sind.

8. Anlage (1) nach einem der Ansprüche 1 bis 7, ferner umfassend wenigstens zwei Kornauswahlleitungen (8), wobei jede Kornauswahlleitung mit einem zweiten Abschnitt (51b; 151b; 251b) eines Zuführkanals (51; 151; 251) einerseits und mit einer Form (7) andererseits verbunden ist.

9. Anlage (1) nach einem der Ansprüche 1 bis 8, bei der die Formen (7) dazu ausgebildet sind, Turbinenschaufeln einer Luftfahrtturbomaschine zu formen.

10. Verfahren zur Herstellung einer Vielzahl von Formteilen aus einer Metallschmelze, wobei das Verfahren die folgenden Schritte umfasst:
- das Füllen (E1) von Formen (7) mit einer Metallschmelze durch Einbringen einer Metallschmelze in den Becher einer Anlage (1) nach einem der Ansprüche 1 bis 9, und
- die gerichtete Erstarrung (E2) des in jeder Form vorhandenen Metalls, um das Formteil zu erhalten.

## Claims

1. An installation (1) made of ceramic material for fabricating a plurality of castings from a molten metal, the installation comprising:
- a vertical duct (3) surmounted by a bush (2) through which a liquid metal is to be introduced into the installation, the vertical duct including a distributor (4) in the proximity of its bottom end;
- at least one feed system (5; 5'; 5") for conveying the molten metal for making the castings, each feed system comprising a feed channel (51; 151; 251) configured to enable the molten metal to flow under gravity inside said feed channel, said feed channel having a first portion (51a; 151a; 251a) extending in a first direction (A) from the distributor, and two second portions (51b; 151b; 251b) extending in a second direction (B) different from the first direction, each second portion being arranged downstream from the first portion and being connected to the first portion by a junction (52; 152; 252); and
- at least two molds (7), each mold being connected to a second portion (51b; 151b; 251b) of the feed channel (51; 151; 251) so that a molten metal can be conveyed from the feed system into each mold;
the installation being **characterized in that** the feed system further comprises a damping channel (54; 152; 254) having a first end (54a; 154b; 254b) opening out into the junction and a second end (54b; 154b; 254b) that is closed, said damping channel extending the first portion (51a; 151a; 251a) of the feed channel.

2. An installation according to claim 1, wherein the feed channel (151) of the feed system (5") presents a section that is circular, the length (L) of the damping channel being greater than or equal to twice the diameter (d) of the feed channel.

3. An installation according to claim 1 or claim 2, wherein the damping channel (254) has a first portion (254c) extending between the first end (254a) and a second portion (254d), said second portion extending between said first portion and said second end (254b) of the damping channel, said second portion being situated lower than said first portion.

4. An installation according to claim 3, wherein the second portion (254d) of the damping channel (254) of the feed system (5") extends in an inclined direction (D).

5. An installation according to claim 3, wherein the second portion (254d) of the damping channel of the feed system (5") extends in a vertical direction (D)

6. An installation according to any one of claims 1 to 5, wherein the damping channel (54) of the feed system (5) presents a section that is semicircular.

7. An installation according to any one of claims 1 to 6, wherein the first and second directions (A and B) are mutually orthogonal.

8. An installation (1) according to any one of claims 1 to 7, further comprising at least two grain selector ducts (8), each grain selector duct being connected both to a second portion (51b; 151b; 251b) of a feed channel (51; 151; 251) and also to a mold (7).

9. An installation (1) according to any one of claims 1 to 8, wherein the molds (7) are adapted to molding turbine blades of an aviation turbine engine.

10. A method of fabricating a plurality of castings from a molten metal, the method comprising the following steps:
- filling (E1) molds (7) with a molten metal by introducing a molten metal into the bush of an installation (1) according to any one of claims 1 to 9; and
- implementing directed solidification (E2) of the metal present in each mold so as to obtain the casting.
